# EUROPÄISCHE PATENTANMELDUNG

(11) **EP 2 982 253 A1**
(43) Veröffentlichungstag der Anmeldung: **10.02.2016**
(21) Anmeldenummer: 15401076.3
(22) Anmeldetag: 21.07.2015
(51) Int. Cl.: A24D 3/02

(54) **TRANSPORTDÜSE FÜR EINE VORRICHTUNG ZUR HERSTELLUNG VON FILTERSTÄBEN FÜR DIE TABAKVERARBEITENDE INDUSTRIE UND VORRICHTUNG ZUR HERSTELLUNG VON FILTERSTÄBEN FÜR DIE TABAKVERARBEITENDE INDUSTRIE**

(30) Priorität: 08.08.2014 DE 102014011542
(71) Anmelder: HAUNI Maschinenbau AG, 21033 Hamburg (DE)
(72) Erfinder: Meis, Hartmut, 22359 Hamburg (DE); Joost, Claudia, 21033 Hamburg (DE); Stahl, Malte, 20535 Hamburg (DE)

(57) **Zusammenfassung**

Die vorliegende Erfindung betrifft eine Transportdüse (17) für eine Vorrichtung zur Herstellung von Filterstäben für die Tabakverarbeitenden Industrie mit einem Kanal (33, 34), über den ein Endlosstrang aus Filtertow (3) gefördert wird und der durch die Transportdüse (17) geführt ist, wobei zum Fördern des Filtertows (3) ein Luftstrom durch die Transportdüse (17) zu dem Kanal (33, 34) geleitet wird, und die Transportdüse (17) einen Luftzugangseinlass (17a) aufweist, über den der Luftstrom in die Transportdüse (17) eingeleitet wird, eine mit dem Luftzugangseinlass (17a) verbundene Expansionskammer (40), eine Verteilungskammer (41), die mit der Expansionskammer (40) über eine, mindestens eine Öffnung (44) aufweisende Zwischenwand (42) verbunden ist, und einen ringförmigen Spalt (43), der auf seiner einen Seite mit der Verteilungskammer (41) und auf seiner anderen Seite mit dem Kanal (33, 34) verbunden ist, wobei die Verteilungskammer (41) dergestalt ausgebildet ist, dass das Volumen der Verteilungskammer (41) mindestens dem halben Volumen der Expansionskammer (40) entspricht.

## Beschreibung

Die vorliegende Erfindung betrifft eine Transportdüse für eine Vorrichtung zur Herstellung von Filterstäben für die Tabakverarbeitende Industrie.

Für die Herstellung von Filterstäben wird ein als Endlosstrang ausgebildetes Filtertow (unter Filtertow wird ein Vlies aus einer Vielzahl gekräuselter synthetischer Spinnfasern und/ oder Filamente verstanden) aus einem Vorrat entnommen und in einer Aufbereitungszone ausgebreitet, aufgelockert, gestreckt, entspannt und gegebenenfalls mit einem Weichmacher versehen. Danach wird das aufbereitete Filtertow einer Bearbeitungszone zugeführt, wo es in einer Einlaufzone zusammenfasst, anschließend ggf. mit einem Umhüllungsstreifen umhüllt und schließlich als Filterstrang in einzelne Filterstäbe zerschnitten wird. Eine Vorrichtung für ein solches Verfahren ist z. B. aus der DE 36 40 883 A1 bekannt.

Wie aus der DE 36 40 883 A1 bekannt setzen sich die bekannten Vorrichtungen normalerweise aus einer Aufbereitungseinrichtung und einer Bearbeitungseinrichtung zusammen.

Die Aufbereitungseinrichtung umfasst im allgemeine Einheiten zum Ausbreiten, Auflockern, Strecken und Entspannen des Filtertows sowie, falls das Filtertow mit Weichmacher versehen werden soll, eine Einheit zur Benetzung der Spinnfasern und/oder Filamente des Filtertows mit einem Weichmacher.

Die Bearbeitungseinrichtung umfasst üblicherweise eine Einlaufeinheit zum Zusammenfassen des Filtertows mit einem Einlauftrichter und einem Einlauffinger, außerdem, wenn das Filtertow mit z.B. Papier umhüllt werden soll, eine Umhüllungsvorrichtung zum Umhüllen des Filtertows mit einem Umhüllungsstreifen sowie eine Schneidvorrichtung zum Zerschneiden des gebildeten Filterstrangs in einzelne Filterstäbe.

Bei den bekannten Vorrichtungen zum Herstellen von Filterstäben ist weiterhin ein Kanal vorgesehen, über den das aufbereitete Filtertow von der Aufbereitungseinrichtung in die Bearbeitungseinrichtung gefördert wird und der gleichzeitig dafür sorgt, dass das Filtertow in eine zylindrische Form gebracht wird, wobei der Kanal - in Filtertowbewegungsrichtung gesehen - durch eine dem Einlauftrichter vorgeschaltete Transportdüse geführt ist, über die ein Luftstrom zum Fördern des Filtertows zu dem Kanal geleitet wird.

Transportdüsen sind aus dem Stand der Technik bekannt. So sind Transportdüsen u. a. in der EP 0 546 529 B1 oder der EP 0 594 054 A2 offenbart. Bekannte Transportdüsen weisen einen Luftzugangseinlass auf, über den der Luftstrom in die Transportdüse eingeleitet wird. Anschließend wird der Luftstrom über den Luftzugangseinlass in eine mit dem Luftzugangseinlass verbundene Expansionskammer weiter geleitet und von dort in eine Verteilungskammer, die mit der Expansionskammer über eine, mindestens eine Öffnung aufweisende Zwischenwand verbunden ist. Anschließend wird der Luftstrom über einen ringförmigen Spalt, der auf seiner einen Seite mit der Verteilungskammer und auf seiner anderen Seite mit dem Kanal verbunden ist, in den Kanal geleitet.

Die bekannten Transportdüsen weisen den Nachteil auf, dass das Strömungsprofil des durch die Transportdüse bereitgestellten Luftstroms nicht so ausgebildet ist, dass eine gleichförmige Förderung des Filtertows durch den Kanal gewährleistet ist. Dies hat zur Folge, dass das durch den Kanal in eine zylindrische Form gebrachte Filtertow oftmals inhomogen ausgebildet ist.

Die Aufgabe der vorliegenden Erfindung ist es eine Transportdüse bereitzustellen, über die ein Luftstrom erzeugt werden kann, der bei Eintritt in den Kanal konstant ein gleichmäßig ausgebildetes Strömungsprofil aufweist.

Gelöst wird die Aufgabe mit einer Transportdüse mit den Merkmalen des Anspruchs 1.

Erfindungsgemäß ist vorgesehen, dass die Verteilungskammer dergestalt ausgebildet ist, dass das Volumen der Verteilungskammer mindestens dem halben Volumen der Expansionskammer entspricht.

Bei den aus dem Stand der Technik bekannten Transportdüsen ist die Verteilungskammer sehr viel kleiner als die Expansionskammer ausgebildet. Durch die im Verhältnis zur Expansionskammer klein ausgebildete Verteilungskammer können in der Verteilungskammer Verwirbelungen entstehen, die zu einer ungleichförmigen Förderung des Filtertows beitragen können. Bei der vorliegenden Erfindung ist erkannt worden, dass es vorteilhaft ist, wenn die Verteilungskammer ein ausreichendes Volumen aufweist, da dadurch ein turbulenzarmer, unter Druck stehender Luftstrom zur Verfügung gestellt werden kann, wodurch der Luftstrom möglichst ungehindert und beruhigt zum Spalt geführt und im Wesentlichen laminar durch den Spalt austreten kann. Diese Vorgabe kann mit einer Verteilungskammer deren Volumen mindestens halb so groß wie das Volumen der Expansionskammer ausgebildet ist, erreicht werden. Bei der Anmelderin ist erkannt worden, dass über eine größere Verteilungskammer evtl. entstehende Verwirbelungen reduziert oder sogar vermieden werden können, wodurch eine gleichmäßige Förderung des Filtertows durch den Kanal vorteilhaft begünstigt wird.

Gemäß einer vorteilhaften Ausgestaltung der Erfindung sind die Expansionskammer, die Verteilungskammer und der ringförmigen Spalt im Wesentlichen in Transportrichtung des Filtertows nebeneinander in der Transportdüse angeordnet.

Aus der EP 1 917 870 B1 ist eine Transportdüse bekannt, bei der die Verteilungskammer entgegen der Transportrichtung neben der Expansionskammer angeordnet ist. Diese Anordnung hat den Nachteil, dass der Luftstrom auf seinem Weg durch die Transportdüse um 180° umgeleitet werden muss, wodurch weitere Verwirbelungen erzeugt werden. Bei der vorliegenden Erfindung ist erkannt worden, dass die Anordnung der Kammern und des ringförmigen Spaltes in Transportrichtung des Endlosstrangs nebeneinander einen harmonischen Luftstrom vorteilhaft begünstigen.

Eine weitere vorteilhafte Ausgestaltung der Erfindung sieht vor, dass die Öffnung in der Zwischenwand so angeordnet und ausgebildet ist, dass sie den Luftstrom parallel zur Transportrichtung des Endlosstrangs ausrichtet.

Wie oben bereits zu der EP 1 917 870 B1 dargelegt, ist ein Richtungswechsel der Strömung ungünstig. Die parallele Ausbildung des Luftstroms in der Zwischenwand ist eine weitere vorteilhafte Maßnahme, die dazu beiträgt, dass der Luftstrom möglichst ungehindert und beruhigt zum Spalt geführt wird.

Gemäß weiterer vorteilhafter Ausgestaltungen der Erfindung ist vorgesehen, dass die Wände, die den ringförmigen Spalt bilden, konzentrisch und parallel zueinander ausgerichtet sind, wobei der ringförmige Spalt eine Mindestlänge von 3 mm aufweisen kann. Diese Maßnahmen weisen den Vorteil auf, dass damit ein Luftstrom mit einer gleichmäßigen, ausgerichteten Strömung erzeugt werden kann.

In der Regel wird Druckluft in die Transportdüse eingespeist. Da das Erzeugen von Druckluft mit Kosten verbunden ist, ist das Ziel nur so viel Druckluft einzusetzen, wie unbedingt erforderlich. Vorteilhaft ist daher gemäß einer weiteren Ausgestaltung der Transportdüse vorgesehen, dass im Bereich des Auslaufs der Transportdüse ein Rohr angeordnet ist, wobei das Rohr Löcher für den Luftaustritt aufweisen kann. Diese Ausgestaltung bietet den Vorteil, dass über die Länge eine konstante Luftgeschwindigkeit und damit eine gute Mitnahme bei geringstmöglichem Luftverbrauch sichergestellt werden kann.

Gemäß weiterer vorteilhafter Ausgestaltungen der Erfindung ist vorgesehen, dass die Transportdüse mindestens zweiteilig ausgebildet ist, wobei die Transportdüse einen Trichter aufweisen kann, durch den das Filtertow geführt ist, und einen Trichterhalter, wobei der Trichter und der Trichterhalter so gestaltet sind, dass sie im eingebauten Zustand mindestens die Expansionskammer, die Verteilungskammer und/ oder den ringförmigen Spalt ausbilden. Zudem sind das, im Bereich des Auslaufs der Transportdüse angeordnete Rohr und der Einlauftrichter so gestaltet, dass sie gemeinsam den ringförmigen Spalt ausbilden. Gegenüber der aus der EP 1 917 870 B1 bekannten Transportdüse weist die erfindungsgemäße Transportdüse den Vorteil auf, dass sie in einfacher Weise hergestellt werden kann, da keine in der Herstellung aufwendigen Ringkammern, wie sie aus der EP 1 917 870 B1 bekannt sind, erforderlich sind. Weiterhin ist die erfindungsgemäße Transportdüse auch einfacher zu warten, da die Transportdüse zerlegt und dadurch z. B. in einfacher Weise gereinigt werden kann. Auch dies ist mit der aus der EP 1 917 870 B1 bekannten Düse nicht möglich.

Die zweiteilige Ausbildung bietet den Vorteil, dass die Transportdüse als ein Baukasten angesehen werden kann. Der Trichterhalter ist als kompaktes Gehäuse ausgebildet, in den Trichter mit verschiedenen Düsendurchmessern eingesetzt werden können.

Weiterhin werden die das Filtertow führenden Teile der Transportdüse vorzugsweise aus verschleißfestem Material, mit engen Fertigungstoleranzen und mit guter Oberflächengüte hergestellt. Die zweiteilige Ausbildung bietet hierbei den Vorteil, dass nur der Trichter nach diesen Maßgaben gefertigt werden muss, für den Trichterhalter sind diese Maßgaben nicht erforderlich.

Die vorliegende Erfindung betrifft weiterhin eine Vorrichtung zur Herstellung von Filterstäben für die Tabakverarbeitende Industrie mit wenigstens einem Kanal, über den ein Endlosstrang aus Filtertow transportiert und zu einem stabförmigen Endlosstrang geformt wird, und einer Transportdüse, über die das Zuführen eines Luftstromes zum Fördern des Filtertows durch den Kanal erfolgt, wobei die Transportdüse gemäß einem der Ansprüche 1- 13 ausgebildet ist.

Im Folgenden wird die Erfindung anhand eines Ausführungsbeispiels näher erläutert.

Es zeigen:
- Fig. 1: schematisch eine Vorrichtung zur Herstellung von Filterstäben für die Tabakverarbeitenden Industrie und
- Fig. 2: ein Ausführungsbeispiel für eine erfindungsgemäße Transportdüse in einer Schnittansicht.

Figur 1 zeigt eine Anordnung der Anmelderin zum Aufbereiten von Filtertow, das vorzugsweise aus Celluloseacetat besteht, die unter der Bezeichnung AF in der tabakverarbeitenden Industrie bekannt ist.

Von einem Ballen 1 aus übereinanderliegenden Streifen von Filtertow aus Celluloseacetat wird von einem angetriebenen Rollenpaar 2 ein Streifen 3 abgezogen, von einer Luftdüse 4 aufgelöst und ausgebreitet, über eine Rolle 6 geführt und von einer weiteren Luftdüse 7 weiter ausgebreitet und aufgelockert. Ein geschlepptes, d. h. nicht angetriebenes Bremsrollenpaar 8 hält die gebildete Bahn 9 aus ausgebreiteten Fäden von Filtertow etwas zurück. Ein weiteres Antriebsrollenpaar 11 ist etwas schneller angetrieben als das Rollenpaar 2, so dass die Fäden der zwischen den Rollenpaaren 2 und 11 ausgebreiteten Bahn 9 aus in einer Ebene geführten weitgehend vereinzelten dicht an dicht liegenden Fäden gestreckt werden. Dem Rollenpaar 11 nachgeordnet ist eine Besprüheinrichtung 12, in der Tröpfchen von flüssigem Weichmacher 13, z. B. Triazetin, von unten mittels rotierender Bürste 14 auf die Fäden der in einer Ebene geführten Bahn 9 aus Towmaterial gesprüht werden. Die Besprüheinrichtung 12 kann auch mit auf die Bahn 9 gerichteten (nicht dargestellten) Düsen ausgestattet sein, um den Weichmacher 13 aufzutragen, womit sich eine besonders exakte Dosierung erzielen lässt. Nach Umlenkung durch ein weiteres angetriebenes Rollenpaar 16 gelangt die Bahn 9 unter Verringerung ihrer Breite über eine Transportdüse 17 mit einem Druckluftanschluß 17a zu einem Einlauftrichter 18.

An den Einlauftrichter 18 schließt sich eine sogenannte Formateinrichtung 20 an, die einen Führungskanal 21 für das Filtertow (nachfolgend kurz "Finger" genannt) mit sich verringerndem Querschnitt aufweist, so dass das Filtertow bei seiner Förderung durch Querschnittsverengung fortlaufend zusammengerafft wird, bis es etwa den Querschnitt eines in der tabakverarbeitenden Industrie zum Herstellen von Filterzigaretten benötigten Filterstabes aufweist. Das Filtertow wird von einem sogenannten Formatband 22, das zusammen mit einem Umhüllungsstreifen 24 (z. B. Papierstreifen) über eine Umlenkrolle 23 zugeführt wird, durch die Formateinrichtung 20 gezogen. In der Formateinrichtung wird der an einer Kante beleimte Papierstreifen 24 um den Filtertowstrang gelegt und anschließend in bekannter nicht dargestellter Weise ein Filterstrang gebildet, von dem die einzelnen Filterstäbe abgeschnitten werden. Von der gesamten Formateinrichtung ist nur der Einlaufteil mit dem Finger 21 dargestellt. Die weiteren Teile einer Formateinrichtung wie Klebkammer und dgl. sind nicht dargestellt, da sie von der Erfindung nicht betroffen sind.

In der Fig. 2 ist die Transportdüse 17 in einer Schnittansicht dargestellt. Die Transportdüse 17 umfasst im Wesentlichen einen Trichter 30, einen Trichterhalter 31 sowie ein Rohr 32, wobei der Trichter 30 in dem Trichterhalter 31 angeordnet und mit diesem über ein Gewinde verbunden ist. Das Rohr 32 ist mit dem Auslauf des Trichters 30 gekoppelt.

Der Trichter 30 weist einen Trichterinnenraum 33 auf, der zusammen mit dem Innenraum 34 des Rohrs 32 einen Teil eines Kanals bildet durch den das, in der Fig. 2 nicht dargestellte Filtertow gefördert wird.

Die Transportdüse umfasst weiterhin eine Expansionskammer 40 sowie eine Verteilungskammer 41, wobei beide Kammern erst durch die Anordnung des Trichters 30 in dem Trichterhalter 31 ausgebildet werden. Zur Ausbildung der Kammern 40, 41 ist zwischen der Expansionskammer 40 und der Verteilungskammer 41 eine Zwischenwand 42 vorgesehen, wobei die Zwischenwand 42 als eigenständiges Bauteil, dass auf dem Trichter 30 angeordnet wird, oder als Teil des Trichters 30 ausgebildet sein kann.

In der Transportdüse ist weiterhin ein ringförmiger Spalt 43 vorgesehen, der durch den Auslauf des Trichters 30 in Verbindung mit dem Rohr 32 gebildet ist.

Weiterhin weist die Transportdüse 17 einen Luftzugangseinlass 17a auf, an dem Druckluft angeschlossen ist. Der Luftstrom der Druckluft wird über den Luftzugangseinlass 17a in die Expansionskammer 40 geleitet. Von der Expansionskammer 40 wird der Luftstrom über, in der Zwischenwand 42 vorgesehene Öffnungen 44 in die Verteilungskammer 41 geleitet. Weiter gelangt der Luftstrom über die Verteilungskammer 41 zu dem ringförmigen Spalt 43 und wird durch den ringförmigen Spalt 43 in den aus dem Innenraum 34 des Rohres 32 gebildeten Kanal geleitet.

Für die Ausleitung des Luftstroms können in dem Rohr 32 Löcher vorgesehen sein. Es können aber auch, wie in Fig. 2 dargestellt, in einem am Ende der Transportdüse angeordneten Einlauftrichter 18 Löcher vorgesehen sein, durch die der Luftstrom austreten kann.

Sind - wie bei dem dargestellten Ausführungsbeispiel - bei der Transportdüse zwischen der äußeren Mantelfläche der Zwischenwand 42 und der inneren Mantelfläche des Trichterhalters 31 Dichtmittel vorgesehen, insbesondere in Form eines in einer Nut oder an einer Schulter aufgenommenen Dichtrings, lässt sich der gesamte Luftstrom zuverlässig von der Expansionskammer 40 durch die mindestens eine Öffnung 44 in die Verteilungskammer 41 leiten und eine einfache Montage und Demontage erzielen.

Ist - wie bei dem dargestellten Ausführungsbeispiel - die Zwischenwand 42 an ihrer äußeren Mantelfläche mit einer umlaufenden Ausnehmung, insbesondere einer Nut oder einer Schulter zum Aufnehmen eines Dichtmittels, insbesondere eines Dichtrings versehen, lässt sich ein zuverlässiger Sitz des Dichtmittels und eine besonders einfache Montage und Demontage realisieren, insbesondere bei einem elastischen Dichtring.

Weist - wie bei dem dargestellten Ausführungsbeispiel - der Trichterhalter 31 an seiner inneren Mantelfläche eine parallel oder geneigt zur Längsachse der Transportdüse angeordnete Dichtfläche auf, welche insbesondere von einem nach innen hervorstehenden, in Umfangsrichtung umlaufenden Vorsprung ausgebildet ist und insbesondere eine geringere Rauhigkeit als eine innen neben dem Vorsprung liegende Mantelfläche des Trichterhalters 31 aufweist, kann eine Montage und Demontage freundliche Ausgestaltung erzielt werden, welche eine optimale Dichtwirkung und ein beschädigungsfreies Positionieren des Dichtmittels gewährleistet.

## Patentansprüche

1. Transportdüse (17) für eine Vorrichtung zur Herstellung von Filterstäben für die Tabakverarbeitenden Industrie mit einem Kanal (33, 34), über den ein Endlosstrang aus Filtertow (3) gefördert wird und der durch die Transportdüse (17) geführt ist, wobei zum Fördern des Filtertows (3) ein Luftstrom durch die Transportdüse (17) zu dem Kanal (33, 34) geleitet wird, und die Transportdüse (17) einen Luftzugangseinlass (17a) aufweist, über den der Luftstrom in die Transportdüse (17) eingeleitet wird, eine mit dem Luftzugangseinlass (17a) verbundene Expansionskammer (40), eine Verteilungskammer (41), die mit der Expansionskammer (40) über eine, mindestens eine Öffnung (44) aufweisende Zwischenwand (42) verbunden ist, und einen ringförmigen Spalt (43), der auf seiner einen Seite mit der Verteilungskammer (41) und auf seiner anderen Seite mit dem Kanal (33, 34) verbunden ist, **dadurch gekennzeichnet, dass** die Verteilungskammer (41) dergestalt ausgebildet ist, dass das Volumen der Verteilungskammer (41) mindestens dem halben Volumen der Expansionskammer (40) entspricht.

2. Transportdüse gemäß Anspruch 1, **dadurch gekennzeichnet, dass** die Expansionskammer (40), die Verteilungskammer (41) und der ringförmige Spalt (43) im Wesentlichen in Transportrichtung des Filtertows nebeneinander in der Transportdüse (17) angeordnet sind.

3. Transportdüse gemäß Anspruch 1 oder 2, **dadurch gekennzeichnet, dass** die Öffnung (44) in der Zwischenwand (42) so angeordnet und ausgebildet ist, dass sie den Luftstrom parallel zur Transportrichtung des Endlosstrangs ausrichtet.

4. Transportdüse gemäß einem der vorhergehenden Ansprüche, **dadurch gekennzeichnet, dass** die Wände, die den ringförmigen Spalt (43) bilden, konzentrisch und parallel zueinander ausgerichtet sind.

5. Transportdüse gemäß einem der vorhergehenden Ansprüche, **dadurch gekennzeichnet, dass** der ringförmige Spalt (43) eine Mindestlänge von 3 mm aufweist.

6. Transportdüse gemäß einem der vorhergehenden Ansprüche, **dadurch gekennzeichnet, dass** im Bereich des Auslaufs der Transportdüse (17) ein Rohr (32) angeordnet ist, wobei das Rohr Löcher für den Luftaustritt aufweisen kann.

7. Transportdüse gemäß einem der vorhergehenden Ansprüche, **dadurch gekennzeichnet, dass** die Transportdüse (17) mindestens zweiteilig ausgebildet ist.

8. Transportdüse gemäß Anspruch 7, **dadurch gekennzeichnet, dass** die Transportdüse einen Trichter (30), durch den das Filtertow (3) geführt ist, und einen Trichterhalter (31) umfasst.

9. Transportdüse gemäß Anspruch 8, **dadurch gekennzeichnet, dass** der Trichter (30) und der Trichterhalter (31) so gestaltet sind, dass sie im eingebauten Zustand mindestens die Expansionskammer (40) und die Verteilungskammer (41) ausbilden.

10. Transportdüse gemäß Anspruch 8 oder 9, **dadurch gekennzeichnet, dass** das im Bereich des Auslaufs der Transportdüse angeordnete Rohr (32) und der Trichter (30) so gestaltet sind, dass sie gemeinsam den ringförmigen Spalt (43) ausbilden.

11. Transportdüse gemäß einem der vorhergehenden Ansprüche, **dadurch gekennzeichnet, dass** zwischen der äußeren Mantelfläche der Zwischenwand (42) und der inneren Mantelfläche des Trichterhalters (31) Dichtmittel vorgesehen sind, insbesondere in Form eines in einer Nut aufgenommenen Dichtrings.

12. Transportdüse gemäß einem der vorhergehenden Ansprüche, **dadurch gekennzeichnet, dass** die Zwischenwand (42) an ihrer äußeren Mantelfläche mit einer umlaufenden Ausnehmung, insbesondere einer Nut oder einer Schulter, zum Aufnehmen eines Dichtmittels, insbesondere eines Dichtrings versehen ist.

13. Transportdüse gemäß einem der vorhergehenden Ansprüche, **dadurch gekennzeichnet, dass** der Trichterhalter (31) an seiner inneren Mantelfläche eine parallel oder geneigt zur Längsachse der Transportdüse angeordnete Dichtfläche aufweist, welche insbesondere von einem nach innen hervorstehenden, in Umfangsrichtung umlaufenden Vorsprung ausgebildet ist und insbesondere eine geringere Rauhigkeit als eine innen neben dem Vorsprung liegende Mantelfläche des Trichterhalters (31) aufweist.

14. Vorrichtung zur Herstellung von Filterstäben für die Tabakverarbeitende Industrie mit wenigstens einem Kanal (33, 34), über den ein Endlosstrang aus Filtertow transportiert und zu einem stabförmigen Endlosstrang geformt wird, und einer Transportdüse, über die das Zuführen eines Luftstromes zum Fördern des Filtertows durch den Kanal erfolgt, **dadurch gekennzeichnet, dass** die Transportdüse gemäß einem der Ansprüche 1- 13 ausgebildet ist.
